# EUROPÄISCHE PATENTSCHRIFT

(11) **EP 0 531 554 B1**
(45) Veröffentlichungstag und Bekanntmachung des Hinweises auf die Patenterteilung: **07.12.1994**
(21) Anmeldenummer: 91115102.5
(22) Anmeldetag: 06.09.1991
(51) Int. Cl.: H01H 83/14

(54) **Wandler, beispielsweise Summenstromwandler**
Transformer, for instance symmation transformer
Transformateur, par exemple transformateur différentiel

(43) Veröffentlichungstag der Anmeldung: 17.03.1993
(73) Patentinhaber: SIEMENS AKTIENGESELLSCHAFT, 80333 München (DE)
(72) Erfinder: Baldauf, Josef, Dipl.-Ing. (FH), W-8417 Lappersdorf (DE); Herschberger, Josef, Dipl.-Ing. (FH), W-8400 Regensburg (DE)

(56) Entgegenhaltungen:
- EP-A- 0 159 115
- DE-A- 3 612 566
- DE-B- 1 127 429
- GB-A- 1 065 171
- GB-A- 2 074 380

## Beschreibung

Die Erfindung bezieht sich auf einen Wandler, beispielsweise Summenstromwandler für Fehlerstromschutzschalter, im einzelnen nach Gattungsbegriff von Patentanspruch 1; siehe DE-A- 36 12 566. Durch die Ringwicklung des Wandlers ist zumindest ein Primärleiter als Leiter ohne zusätzliche Windung durchgesteckt. In einem derartigen Wandler kann sich ein Primärleiter verdrehen und auch axial verschieben. Bei der Montage in einem den Wandler aufnehmenden Gerät, beispielsweise in einem Fehlerstromschutzschalter, ist der bzw. sind die Primärleiter mit angeschlossenen Klemmen und weiteren Bauelementen einzeln auszurichten, was aufwendige Handarbeit darstellt. Anderenfalls sind die durchgesteckten Primärleiter nachträglich und individuell festzulegen, beispielsweise durch umwickeln mit Isolierband oder Eindrücken mit Zusatzteilen.

Der Erfindung liegt die Aufgabe zugrunde, einen Wandler zu entwickeln, der automatisch montierbar ist und eine selbständig handhabbare Baugruppe bildet, die die weitere Montage in einem den Wandler aufnehmenden Gerät erleichtert.

Die Lösung der geschilderten Aufgabe erfolgt durch einen Wandler, der die Merkmale gemäß Patentanspruch 1 besitzt. Der Leiter ist im Wicklungsbereich knieförmig gekröpft und findet damit eine Anlage an einer ersten radialen Rippe innerhalb der Ringwicklung. In seinem geradlinigen Bereich liegt er in einer Führungsmulde ein, die in einer zur ersten Rippe unter einem Winkel stehenden zweiten Rippe ausgebildet ist. In die Kröpfung greift zumindest ein Schnapphaken ein, wodurch der Leiter gegen Verdrehen und in axialer Richtung gesichert ist. Ein derartiger Wandler ist leicht mechanisch zu montieren und weist wenig Bauteile auf. Er ist für sich handhabbar und erleichtert dadurch die weitere Montage in einem den Wandler aufnehmenden Gerät, beispielsweise in einem Fehlerstromschutzschalter.

Wenn die Ringwicklung von einem zweiteiligen Trog aus Formstoff aufgenommen wird, ist sie gegen Verletzungen durch einzuführende Primärleiter geschützt. Der zweiteilige Trog kann aus zwei Halbschalen bestehen oder aus zwei hohlen Halbringen. Es ist günstig, wenn der Trog die ersten und zweiten Rippen bildet, so daß sie in axialer Sicht kreuzförmig angeordnet sind. Dieses Kreuz kann schief oder insbesondere gerade ausgeführt sein, so daß die ersten und zweiten Rippen jeweils einen rechten Winkel einschließen.

Vorteilhafterweise sind auch die Schnapphaken am Trog aus Formstoff angeformt, wodurch besonders wenig Einzelteile entstehen.

Die Führungsmulde für den Leiter in seinem geradlinigen Bereich kann am Fuße der ersten Rippe ausgebildet sein, wobei der bzw. die Schnapphaken im Eingriffsbereich unter einem Winkel zu der gedachten Ebene steht bzw. stehen, in der die Kröpfung des Leiters liegt. Ein solcher Schnapphaken kann in Seitenansicht L-förmig ausgeführt sein, wobei der abgewinkelte Teil in die Kröpfung eingreift.

Wenn die Führungsmulde für den Leiter in seinem geradlinigen Bereich beabstandet zur ersten Rippe ausgeführt ist, kann der Schnapphaken zahnförmig eben ausgeführt sein und parallel zur ersten Rippe verlaufen. Ein oder mehrere derartige Schnapphaken sichern ebenfalls den Leiter gegen axiale Bewegungen. Gegen verdrehen ist der Leiter durch seine Anlage an der ersten Rippe und seine Aufnahme in der Führungsmulde in der zweiten radialen Rippe gesichert. Die Mulde kann dann vorteilhafterweise so nahe am Trog ausgeführt sein, daß gerade noch ein Leiter eingeführt werden kann. Der Leiter ist mit seiner Kröpfung dann diagonal im Quadranten der Rippen erster und zweiter Art abgestützt.

Bei einem zweischaligen Trog kann an jeder Trogschale und für jeden der vier gebildeten Quadranten ein Schnapphaken ausgeführt sein. Durch solch eine Untergliederung in mehrere Schnapphaken wird bei härterem Formstoff ein Ausfedern erleichtert. In der Praxis genügen je Quadranten zwei Schnapphaken, die durch benachbarte Trogschalen gebildet werden.

Die Erfindung soll nun anhand von in der Zeichnung grob schematisch wiedergegebenen Ausführungsbeispielen näher erläutert werden:
- In FIG 1: ist ein Wandler nach einem ersten Ausführungsbeispiel in perspektivischer Darstellung und sektorförmig aufgeschnitten sowie in Explosionsdarstellung wiedergegeben.
- In FIG 2: ist der Wandler nach Figur 1 mit einem Leiter veranschaulicht.
- In FIG 3: ist ein Wandler nach einem anderen Ausführungsbeispiel bei axialer Sicht dargestellt.

Der Wandler 1 nach Figur 1 weist eine Ringwicklung 2 in einem zweischaligen Schutztrog 3 auf. Ein Primärleiter 4 ist als Leiter ohne zusätzliche Windung durch die Ringwicklung 2 durchgesteckt, wie es aus Figur 2 zu ersehen ist. Der Leiter 4 ist im Wicklungsbereich knieförmig gekröpft, so daß er eine Kröpfung 5 bildet. Der Leiter 4 findet mit seiner Kröpfung 5 eine Anlage an einer ersten radialen Rippe (6) innerhalb der Ringwicklung 2. In seinem geradlinigen Bereich liegt er in einer Führungsmulde 7 einer zweiten radialen Rippe 8 ein. In die Kröpfung 5 greift ein Schnapphaken 9 ein, der jeweils an einem Schalenteil des Schutztrogs 3 aus Formstoff angeformt ist. Im Ausführungsbeispiel weist jeder Schnapphaken in axialer Sicht eine L-förmige Ausbildung auf. Hiermit greift er in die Kröpfung 5 ein, so daß der Leiter 4 in seiner Lage in axialer Richtung gesichert ist. Hierbei wird er festgelegt und gegen Verdrehen gesichert durch das Einliegen des geradlinigen Bereichs des Leiters 4 in einer Führungsmulde 7. Diese Führungsmulde 7 ist im Ausführungsbeispiel am Fuß der ersten Rippe 6 angeordnet.

Die Ringwicklung 2 wird von einem zweischaligen Schutztrog 3 auf Formstoff aufgenommen, der zugleich die Rippen erster und zweiter Art bildet (6; 8), die in axialer Sicht kreuzförmig verlaufen. Die ersten und zweiten Rippen (6; 8) schließen im Ausführungsbeispiel nach den Figuren 1 und 2 einen rechten Winkel ein.

Die Führungsmulde 7 für den Leiter in seinem geradlinigen Bereich ist im Ausführungsbeispiel nach Figur 3 beabstandet zur ersten Rippe 6 in der zweiten Rippe 8 ausgeführt. Der Leiter 4 liegt mit seiner Kröpfung 5 hierdurch schräg, so daß ein zahnförmig eben ausgeführter Schnapphaken 9, der parallel zur ersten Rippe 6 verläuft, eingreifen kann.

## Patentansprüche

1. Wandler (1), beispielsweise Summenstromwandler für Fehlerstromschutzschalter, durch dessen in einem Gehäuse angeordneten Ringwicklung (2) zumindest ein Primärleiter (4) als Leiter ohne Windung durchgesteckt ist, **dadurch gekennzeichnet**, daß der Leiter im Wicklungsbereich knieförmig gekröpft ist (Kröpfung 5), damit er eine Anlage an einer ersten radialen Rippe (6) des Gehäuses innerhalb der Ringwicklung (2) findet, und mit seinem geradlinigen Bereich in einer Führungsmulde (7) einer zur ersten Rippe (6) unter einem Winkel stehenden zweiten radialen Rippe (8) einliegt, wobei in die Kröpfung (5) zumindest ein Schnapphaken (9) eingreift, wodurch der Leiter (4) gegen Verdrehen und in axialer Richtung gesichert ist.

2. Wandler nach Anspruch 1,
**dadurch gekennzeichnet**, daß die Ringwicklung (2) von einem zweiteiligen Schutztrog (3) aus Formstoff aufgenommen wird, sowohl der Schnapphaken (9), als auch die ersten und zweiten Rippen (6; 8) in axialer Sicht kreuzförmig bildet.

3. Wandler nach Anspruch 2,
**dadurch gekennzeichnet**, daß die ersten und zweiten Rippen (6; 8) jeweils einen rechten Winkel einschließen.

4. Wandler nach Anspruch 2,
**dadurch gekennzeichnet**, daß die Führungsmulde (7) für den Leiter (4) in seinem geradlinigen Bereich am Fuße der zweiten Rippe (8) ausgebildet ist und der bzw. die Schnapphaken (9) im Eingriffbereich abgewinkelt zur gedachten Ebene, in der die Kröpfung (5) liegt, verläuft.

5. Wandler nach Anspruch 2,
**dadurch gekennzeichnet**, daß die Führungsmulde (7) für den Leiter (4) in seinem geradlinigen Bereich beabstandet zur ersten Rippe (6) ausgeführt ist und der bzw. die Schnapphaken (9) zahnförmig eben und parallel zur ersten Rippe (6) ausgeführt sind.

## Claims

1. Transformer (1), for example a summation current transformer for residual-current-operated circuit-breakers, through whose ring winding (2), arranged in a housing, at least one primary conductor (4) as a conductor without additional winding is passed, **characterised in that** the conductor is bent in the form of a knee (bend 5) in the area of the winding, and with which it comes to rest on a first radial rib (6) of the housing inside the ring winding (2) and its rectilinear region rests in a guide trough (7) of a second rib placed at an angle to the first rib (6), whereby at least one snap hook (9) engages with the bend (5), which prevents the conductor (4) from rotating and secures it in the axial direction.

2. Transformer according to Claim 1, **characterised in** **that** the ring winding (2) is contained in a two-part protective housing (3) made of moulded material, and when viewed axially both the snap hooks (9) and the first and second ribs (6; 8) are in the form of a cross.

3. Transformer according to Claim 2, **characterised in** **that** the first and second ribs (6; 8) enclose a right-angle in each case.

4. Transformer according to Claim 2, **characterised in** **that** the guide trough (7) for the rectilinear region of the conductor (4) is formed at the foot of the second rib (8) and in the area of engagement the snap hook or hooks (9) run at an angle to the imaginary plane in which the bend (5) lies.

5. Transformer according to Claim 2, **characterised in** **that** the guide trough (7) for the rectilinear region of the conductor (4) is arranged at a distance from the first rib (6), and the snap hook or hooks (9) are of a plane, tooth-shaped construction and run parallel to the first rib (6).

## Revendications

1. Transformateur (1), par exemple transformateur differentiel pour des disjoncteurs à courant de défaut, dans lequel au moins un conducteur primaire (4) est enfiché en tant que conducteur sans spire dans l'enroulement annulaire (2) du transformateur, disposé dans un boîtier, caractérisé par le fait que le conducteur est coudé en forme de genou dans la zone d'enroulement (partie coudée 5) de telle sorte qu'il s'applique contre une première nervure radiale (6) du boîtier à l'intérieur de l'enroulement annulaire (2), et s'applique, par sa partie rectiligne, dans une auge de guidage (7) d'une seconde nervure radiale (8), qui fait un angle par rapport à la première nervure (6), au moins un crochet d'encliquetage (9) s'engageant dans le creux de la partie coudée (5), ce qui a pour effet d'empêcher le conducteur (4) de tourner et le bloque dans la direction axiale.

2. Transformateur suivant la revendication 1, caractérisé par le fait que l'enroulement annulaire (2) est reçu dans une enceinte de projection (3) formée de deux éléments et réalisée en un matériau de moulage et qu'aussi bien le crochet d'encliquetage (9) que les première et seconde nervures (6; 8) sont disposés en croix lorsqu'on regarde axialement.

3. Transformateur suivant la revendication 2, caractérisé par le fait que les premières et les secondes nervures (6; 8) sont disposées respectivement à angle droit.

4. Transformateur suivant la revendication 2, caractérisé par le fait que l'auge de guidage (7) pour le conducteur (4) est située, dans sa partie rectiligne, à la base de la seconde nervure (8) et que le ou les crochets d'encliquetage (9) sont coudés, dans la zone d'engrènement, en direction du plan imaginaire dans lequel est située la partie coudée (5).

5. Transformateur suivant la revendication 2, caractérisé par le fait que l'auge de guidage (7) pour le conducteur (4) est réalisée de telle sorte que dans sa partie rectiligne, elle est distante de la première nervure (6) et que le ou les crochets d'encliquetage (9) sont réalisés sous la forme de dents planes et parallèles à la première nervure (6).
